# EUROPÄISCHE PATENTSCHRIFT

(11) **EP 1 270 840 B1**
(45) Veröffentlichungstag und Bekanntmachung des Hinweises auf die Patenterteilung: **01.06.2005**
(21) Anmeldenummer: 02013952.3
(22) Anmeldetag: 25.06.2002
(51) Int. Cl.: E04D 1/26, E04D 1/30

(54) **Doppelziegel**
Twin tile
Tuile jumelée

(30) Priorität: 28.06.2001 DE 20110701 U
(43) Veröffentlichungstag der Anmeldung: 02.01.2003
(73) Patentinhaber: Trost Dachkeramik GmbH, 69231 Rauenberg (DE)
(72) Erfinder: Trost, Frank, 69120 Heidelberg (DE)
(74) Vertreter: Sparing - Röhl - Henseler Patentanwälte

(56) Entgegenhaltungen:
- WO-A-01/66871
- DE-A- 19 823 356
- DE-C- 3 249 782
- DE-U- 29 916 069

## Beschreibung

Die Erfindung betrifft einen Doppelziegel für Kehl-Grat und Anschlüsse mit zwei Doppelziegel-Teilelementen.

Das Verarbeiten von Formziegeln an Kehlen, Anschlüssen und dergleichen bereitet Probleme, da vielfach nur Teilstücke der Formziegel Platz finden, deren Befestigung an einer Dachlattung aufwendig ist.

Die DE 299 16 069 U beschreibt eine Doppelplatten-Vorrichtung nach dem Oberbegriff des Anspruchs 1, bei der zwei Dachplatten an ihren Seitenfalzen fest zusammengefügt sind, so daß eine einstückige Dachplatte geformt ist.

Die DE 32 49 782 C beschreibt die Verklebung von einem Pultdachabschlußziegel und einem Dachziegel, wobei der Pultdachziegel und der Dachziegel versetzt zueinander angeordnet sind.

Die WO 01 66871 A zeigt einen Doppelziegel, der auf der Baustelle in der Weise an den jeweils benachbarten Seiten befestigt werden kann, daß ein einstückiger Doppelziegel entsteht.

Die DE 198 23 356 A1 zeigt einen Dachziegel, der aus zwei an den Seitenfalzen verklebten Dachziegeln besteht.

Aufgabe der Erfindung ist es daher, einen Formziegel zu schaffen, der das Eindecken an Kehlen, Anschlüssen und dergleichen vereinfacht.

Diese Aufgabe wird durch die Merkmale des Anspruchs 1 gelöst.

Hierdurch wird ein Doppelziegel geschaffen, der als Moduleinheit die individuelle Anpassung eines Doppelziegel-Teilelementes an die jeweils örtlichen Gegebenheiten durch Schneiden erlaubt, ohne daß die Befestigung des entstehenden Reststückes am Dach behindert wird, da die Befestigung vorweggenommen worden ist durch die Befestigung am ersten Doppelziegel-Teilelement. Das Reststück ist als zweites Doppelziegel-Teilelement mittels indirekter Befestigung sicher am Dach befestigt.

Weitere Ausgestaltungen der Erfindung sind der nachfolgenden Beschreibung und den Unteransprüchen zu entnehmen.

Die Erfindung wird nachstehend anhand des in der beigefügten Abbildung dargestellten Ausführungsbeispiels näher erläutert.
Fig. 1 zeigt eine perspektivische Draufsicht eines Doppelziegels.

Fig. 1 zeigt einen Doppelziegel für Kehl-Grat und Anschlüsse mit zwei Doppelziegel-Teilelementen 1, 2. Ein erstes Doppelziegel-Teilelement 1 ist ein vollständiger Formziegel mit einem Kopfabschnitt 3 zur Halterung an einer Dachlattung, mit einem dem Kopfabschnitt gegenüberliegenden Fußabschnitt 4 und mit einer Wasserfalzseite 5 und einer Deckfalzseite 6, zwischen denen ein Mittelfeld 7 vorgesehen ist, wobei die Oberseite des Kopfabschnitts 3 eine Kopfverfalzung 8 und die Oberseite der Wasserfalzseite 5 eine Wasserverfalzung 9 aufweisen. Dagegen sind jeweils die Unterseite des Fußabschnitts 4 und die Unterseite der Deckfalzseite 4 mit einer Verfalzung versehen.

Dauerhaft verbunden, hier verklebt, ist das erste Doppelziegel-Teilelement 1 mit einem zweiten Doppelziegel-Teilelement 2 und zwar über eine verklebte Wasserfalzseiten-Deckfalzseiten-Überdeckung 10. Gemäß Fig. 1 ist an die Deckfalzseite 6 des ersten Doppelziegel-Teilelementes 1, eine Wasserfalzseite 11 des zweiten Doppelziegel-Teilelementes 2 angeklebt. Das zweite Doppelziegel-Teilelement 2 besteht aus einem individuell zugeschnittenen Ziegelreststück, das an dem ersten Doppelziegel-Teilelement 1 über die verklebte Wasserfalzseiten-Deckfalzseiten-Überdeckung 10 vorbefestigt ist. Gemäß Fig. 1 ist das zweite Doppelziegel-Teilelement 2 aus einem Formziegel geschnitten, der dem ersten Doppelziegel-Teilelement 1 entspricht.

Alternativ sind für das zweite Doppelziegel-Teilelement andere Gestaltungen eines Formziegels verwendbar, vorausgesetzt, daß eine Wasserfalzseiten-Deckfalzseiten-Überdeckung ausbildbar ist und daß das zweite Doppelziegel-Teilelement alle Merkmale des Anspruchs 1 aufweist. Weiterhin alternativ kann in Abwandlung des in Fig. 1 dargestellten Ausführungsbeispiels das erste Doppelziegel-Teilelement eine Wasserfalzseite besitzen, an die die Deckfalzseite eines individuell zugeschnittenen zweiten Doppelziegel-Teilelementes vorbefestigt ist.

## Patentansprüche

1. Doppelziegel für Kehl-Grat und Anschlüsse mit zwei Doppelziegel-Teilelementen, wobei ein erstes Doppelziegel-Teilelement (1) ausgebildet ist mit einem Kopfabschnitt (3) zur Halterung an einer Dachlattung, mit einem dem Kopfabschnitt (3) gegenüberliegenden Fußabschnitt (4) und mit einer Wasserfalzseite (5) und einer Deckfalzseite (6), zwischen denen ein Mittelfeld (7) vorgesehen ist, wobei die Oberseiten des Kopfabschnitts (3) und der Wasserfalzseite (5) und die Unterseiten des Fußabschnitts (4) und der Deckfalzseite (6) jeweils mit einer Verfalzung versehen sind, und das erste Doppelziegel-Teilelement (1) mit einem zweiten Doppelziegel-Teilelement (2), das als individuell zugeschnittenes Ziegelreststück an dem ersten Doppelziegel-Teilelement (1) befestigt ist und ein Mittelfeld und eine Wasserfalzseite aufweist, **dadurch gekennzeichnet, daß** das erste Doppelziegel-Teilelement (1) über eine verklebte Wasserfalzseiten-Deckfalzseiten-Überdeckung (10) dauerhaft verbunden ist mit dem zweiten Doppelziegel-Teilelement (2) und wobei das eine Doppelziegel-Teilelement das andere teilweise überdeckt und daß ein Teil der Oberseite des Mittelfeldes des überdeckten Doppelziegel-Teilelements konkav gekrümmt ist und daß die Oberseite der Wässerfalzseite des überdeckten Doppelziegel-Teilelents im Bereich der Klebeverbindung konkav gekrümmt ist und daß die beide Oberseiten zusammen eine kontinuierlich in Querschnitt konkav gekrümmte Oberfläche formen.

2. Doppelziegel nach Anspruch 1, **dadurch gekennzeichnet, daß** die Deckfalzseite (6) des ersten Doppelziegel-Teilelementes (1) an einer Wasserfalzseite (11) des zweiten Doppelziegel-Teilelementes (2) befestigt ist.

3. Doppelziegel nach Anspruch 1, **dadurch gekennzeichnet, daß** die Wasserfalzseite des ersten Doppelziegel-Teilelementes an einer Deckfalzseite des zweiten Doppelziegel-Teilelementes befestigt ist.

## Claims

1. Double tile for valley ridge and flashings, with two double-tile subelements, a first double-tile subelement (1) being formed with a head section (3) for securing on roof laths, with a foot section (4), opposite the head section (3), and with an interlocking water-channelling side (5) and an interlocking cover side (6), between which a central area (7) is provided, the upper sides of the head section (3) and of the interlocking water-channelling side (5) and the undersides of the foot section (4) and of the interlocking cover side (6) respectively being provided with an interlocking rebate area, and the first double-tile subelement (1) being provided with a second double-tile subelement (2), which is fastened to the first double-tile subelement (1) as an individually cut-to-size residual piece of tile and has a central area and an interlocking water-channelling side, **characterized in that** the first double-tile subelement (1) is permanently connected to the second double-tile subelement (2) by means of an adhesively bonded overlap (10) between the interlocking water-channelling side and the interlocking cover side and **in that** the one double-tile subelement partially overlaps the other, and **in that** part of the upper side of the central area of the overlapped double-tile subelement is concavely curved, and **in that** the upper side of the interlocking water-channelling side of the overlapped double-tile subelement is concavely curved in the region of the adhesive bond, and **in that** the two upper sides together form a surface which is concavely curved continuously in cross section.

2. Double tile according to Claim 1, **characterized in that** the interlocking cover side (6) of the first double-tile subelement (1) is fastened to an interlocking water-channelling side (11) of the second double-tile subelement (2).

3. Double tile according to Claim 1, **characterized in that** the interlocking water-channelling side of the first double-tile subelement is fastened to an interlocking cover side of the second double-tile subelement.

## Revendications

1. Tuile double pour noue et connexions avec deux éléments partiels de tuile double, un premier élément partiel (1) de tuile double étant formé d'une section de tête (3) pour la fixation à un lattage de toit, d'une section de pied (4) opposée à la section de tête (3) et d'un côté d'une rainure (5) au contact de l'eau et d'un côté d'une rainure (6) tourné vers la couverture entre lesquels est prévue une zone centrale (7), les bords supérieurs de la section de tête (3) et du côté de la rainure (5) au contact de l'eau et les bords inférieurs de la section de pied (4) et du côté de la rainure (6) tourné vers la couverture comprenant chacun une pliure, le premier élément partiel (1) de tuile double avec un second élément partiel (2) de tuile double qui est fixé sur le premier élément partiel (1) de tuile double comme un restant de tuile découpé individuellement aux dimensions nécessaires et qui comprend une zone centrale et un côté d'une rainure au contact de l'eau, **caractérisée en ce que en ce que** le premier élément partiel (1) de tuile double est fixé de manière permanente au deuxième élément partiel (2) de tuile double par l'intermédiaire d'une couverture collée (10) côté de la rainure au contact de l'eau-côté de la rainure tourné vers la couverture, l'un des éléments partiels de tuile double recouvrant partiellement l'autre, et **en ce qu'**une partie du bord supérieur de la zone centrale de l'élément partiel de tuile double recouvert est recourbé de manière concave, et **en ce que** le bord supérieur du côté de la rainure au contact de l'eau de l'élément partiel de tuile double recouvert est recourbé de manière concave au voisinage du joint collé, et **en ce que** les deux bords supérieurs forment ensemble une surface supérieure continûment recourbée en section de manière concave.

2. Tuile double selon la revendication 1, **caractérisée en ce que** le côté de la rainure (6) tourné du côté de la couverture du premier élément partiel (1 ) de tuile double est fixé sur un côté d'une rainure (11) au contact de l'eau du deuxième élément partiel (2) de tuile double.

3. Tuile double selon la revendication 1, **caractérisée en ce que** le bord de la rainure au contact de l'eau du premier élément partiel de tuile double est fixé sur un côté d'une rainure tourné du côté de la couverture du deuxième élément partiel de tuile double.
